# EUROPÄISCHE PATENTSCHRIFT

(11) **EP 2 162 612 B1**
(45) Veröffentlichungstag und Bekanntmachung des Hinweises auf die Patenterteilung: **08.08.2018**
(21) Anmeldenummer: 08758195.5
(22) Anmeldetag: 12.06.2008
(51) Int. Cl.: F02F 3/00, F02F 3/22

(54) **ZWEITEILIGER KOLBEN FÜR EINEN VERBRENNUNGSMOTOR**
TWO-PART PISTON FOR AN INTERNAL COMBUSTION ENGINE
PISTON EN DEUX PARTIES POUR UN MOTEUR À COMBUSTION INTERNE

(30) Priorität: 13.06.2007 DE 102007027162
(43) Veröffentlichungstag der Anmeldung: 17.03.2010
(73) Patentinhaber: MAHLE International GmbH, 70376 Stuttgart (DE)
(72) Erfinder: SCHARP, Rainer, 71665 Vaihingen (DE)
(74) Vertreter: BRP Renaud & Partner mbB Rechtsanwälte Patentanwälte Steuerberater
(86) Internationale Anmeldenummer: PCT/DE2008/001014
(87) Internationale Veröffentlichungsnummer: WO 2008/151620

(56) Entgegenhaltungen:
- WO-A-2007/031067
- DE-A1-102004 057 624
- US-B2- 7 946 216

## Beschreibung

Die Erfindung betrifft einen zweiteiligen Kolben für einen Verbrennungsmotor bestehend aus einem Oberteil und einem damit verbundenen Unterteil, mit einem vom Oberteil gebildeten Kolbenboden und einer radial außen an den Kolbenboden angeformten Ringpartie, mit zwei vom Unterteil gebildeten, einander gegenüberliegende Schaftelemente und mit zwei einander gegenüberliegende Bolzennaben, die die Schaftelemente miteinander verbinden.

Aus der US-Patentschrift US 6 557 514 B1 ist ein zweiteiliger Kolben für einen Verbrennungsmotor bekannt, der aus einem Oberteil und einem Unterteil besteht. Der Kolben weist radial außen und nahe dem Kolbenboden einen umlaufenden Kühlkanal auf, der kolbenbodenseitig vom Oberteil und schaftseitig von einer Kühlkanalabdeckung verschlossen ist, die Teil des Unterteils ist. Radial außen sind an die Kühlkanalabdeckung zwei einander gegenüberliegende Schaftelemente angeformt, die über zwei einander gegenüberliegende Bolzennaben miteinander verbunden sind, wobei die Bolzennaben über je eine Nabenanbindung an die Kühlkanalabdeckung angeformt sind. Hergestellt werden das Oberteil und das Unterteil des aus dem Stand der Technik bekannten Kolbens aus Stahl.

Aus der Deutschen Patentanmeldung DE 10 2004 057 624 A1 ist ein aus zwei Teilen bestehender, komplett aus Stahl hergestellter, geschraubter Kolben bekannt, der einen in Kolbenbodennähe und radial außen liegenden, ringförmigen Kühlkanal aufweist, der auf aufwändige Weise von einem separaten Abdeckblech verschlossen ist.

Aus der internationalen Patentanmeldung WO 2007/031067 A1 ist ein ebenfalls aus Stahl hergestellter Kolben bekannt, bei dem lediglich die Ringwand als separates Oberteil mit dem Grundkörper der Kolbens verschraubt ist.

US 7 946 216 B2 zeigt einen zweiteiligen Kolben gemäß dem Oberbegriff des Hauptanspruchs der vorliegenden Patentanmeldung.

Aus einem Ober- und einem Unterteil bestehende Kolben werden üblicherweise für Nutzkraftfahrzeuge hergestellt. Diese Kolben weisen deshalb in der Regel relativ große Abmessungen und damit ein relativ großes Gewicht auf.

Hiervon ausgehend liegt der Erfindung die Aufgabe zugrunde, das Gewicht zweiteiliger und insbesondere für Nutzkraftfahrzeuge hergestellter Kolben zu reduzieren, ohne deren Festigkeit zu verringern.

Gelöst wird diese Aufgabe mit den im Kennzeichen des Hauptanspruches stehenden Merkmalen. Zweckmäßige Ausgestaltungen der Erfindung sind Gegenstand der Unteransprüche.

Hierbei werden wegen der Ausnehmungen Teile der Schaftanbindung nach radial innen verlegt, wodurch wegen des geringeren Radius dieser Teile deren Masse und damit deren Gewicht reduziert wird. Dadurch, dass die Schaftanbindungen kolbenbodenseitig mit dem radial inneren Bereich der Kühlkanalabdeckung verbunden ist, bleibt die Festigkeit des Kolbens erhalten, und werden Sekundärbewegungen des Kolbens weitgehend vermieden.

Ein Ausführungsbeispiel der Erfindung wird im Folgenden anhand der Zeichnung beschrieben. Sie zeigt ein Schnittbild eines aus einem Oberteil und einem Unterteil bestehenden, zweiteiligen Kühlkanalkolbens mit Ausnehmungen zwischen der unteren Kühlkanalabdeckung und dem oberen Bereich der Schaftelemente und im Bereich der Nabenanbindungen.

Der in der Figur im Schnitt dargestellt Kolben 1 besteht aus einem Oberteil 2 und einem Unterteil 3. Das Oberteil 2 bildet den Kolbenboden 4, in den eine Verbrennungsmulde 5 eingeformt ist. Radial außen weist der Kolben 1 nahe dem Kolbenboden 4 eine umlaufende Ringpartie 6 mit Nuten 7, 7', 8 zur Aufnahme in der Figur nicht dargestellter Kolbenringe auf, wobei die Nuten 7, 7' in das Oberteil 2 des Kolbens 1 eingeformt sind.

Kolbenbodenseitig begrenzt das Oberteil 2 einen geschlossenen, radial außen umlaufenden Kühlkanal 9, der auf der kolbenbodenabgewandten Unterseite von einer Kühlkanalabdeckung 10 verschlossen wird, die Teil des Unterteiles 3 ist, und die eine Öffnung 11 zum Einleiten von Kühlöl in den Kühlkanal 9 und eine weitere, in der Figur nicht dargestellte Öffnung zum Ausleiten von Kühlöl aus dem Kühlkanal 9 aufweist. An die Kühlkanalabdeckung 10 ist kolbenbodenseitig, radial außen ein nach oben gerichteter Kragen 25 angeformt, in den radial außen die Nut 8 der Ringpartie 6 zur Aufnahme eines in der Figur nicht dargestellten Ölabstreifringes eingeformt ist.

Das Unterteil 3 weist weiterhin zwei einander gegenüberliegende Schaftelemente 12, 13 auf, von denen der rechte Halbschnitt des Schnittbildes, der parallel zur Druck-Gegendruckrichtung des Kolbens 1 liegt, das eine Schaftelement 12 im Schnitt zeigt, und von denen der linke Halbschnitt des Schnittbildes, der senkrecht zur Schnittebene des rechten Halbschnittes liegt, das andere Schaftelement 13 in Draufsicht zeigt.

Die Schaftelemente 12, 13 sind über je eine Schaftanbindung 14, 15 mit der unteren Kühlkanalabdeckung 10 verbunden. Die Schaftelemente 12, 13 sind über zwei einander gegenüberliegende und über je eine Nabenanbindung 18, 19 an die Kühlkanalabdeckung 10 angeformte Bolzennaben 16, 17 miteinander verbunden. Über den Umfang des Kolbens 1 betrachtet gehen hierbei die Schaftanbindungen 14, 15 lückenlos in die Nabenanbindungen 18, 19 über.

Zwischen jedem der Schaftelementen 12, 13 und der Ringpartie 6 weist der Kolben 1 eine Ausnehmung 20 auf, die kolbenbodenseitig von der Kühlkanalabdeckung 10 und schaftseitig von den Schaftanbindungen 14, 15 begrenzt wird, wobei die Unterseiten der Schaftanbindungen 14, 15 mit den Oberseiten der Schaftelementen 12, 13 und die Oberseiten der Schaftanbindungen 14, 15 mit dem radial inneren Bereich der Kühlkanalabdeckung 10 verbunden sind. Hierdurch ergibt sich, dass die Schaftanbindungen 14, 15 im Bereich der Schaftelemente 12, 13 zumindest näherungsweise kegelstumpfförmig ausgebildet sind und in diesem Bereich mit der Kolbenachse 23 einen Winkel α von näherungsweise 45° bilden. Die maximale axiale Abmessung h der Ausnehmungen 20 zwischen der Oberseite der Schaftelemente 12, 13 und der Unterseite der Ringpartie 6 entspricht näherungsweise der Abmessung zwischen der Unterseite der Ringpartie 6 und der Oberfläche des Kolbenbodens 4.

Weiterhin sind radial außen in die Nabenanbindungen 18, 19 im Schnitt kreissegmentförmige Ausnehmungen 24 eingeformt, die stetig in die im Bereich der Schaftelemente 12, 13 angeordnete Ausnehmungen 20 übergehen. Die Ausnehmungen 20 führen zu einer weiteren Reduktion des Kolbengewichtes.

Hergestellt werden können das Oberteil 2 und das Unterteil 3 des Kolbens 1 aus Gusseisen, aus Stahl oder aus Leichtmetall, wie beispielsweise aus Aluminium oder aus Magnesium. Vorteilhaft ist es, das den Verbrennungsgasen direkt ausgesetzte Oberteil 2 aus Stahl und das Unterteil 3 zum Zweck der Gewichtsersparnis aus Aluminium herzustellen. Verbunden werden können das Oberteil 2 und das Unterteil 3 über die ringförmigen Kontaktbereiche 21 und 22 mit Hilfe eines Schweißverfahrens, wie beispielsweise des Reibschweißverfahrens, oder mit Hilfe des Hartlötverfahrens. Möglich ist auch, das Oberteil 2 mit dem Unterteil 3 zu verschrauben.

### Bezugszeichenliste

- h: axiale Abmessung
- 1: Kolben
- 2: Oberteil des Kolbens 1
- 3: Unterteil des Kolbens 1
- 4: Kolbenboden
- 5: Verbrennungsmulde
- 6: Ringpartie
- 7, 7',: 8 Nut
- 9: Kühlkanal
- 10: Kühlkanalabdeckung
- 11: Öffnung
- 12, 13: Schaftelement
- 14, 15: Schaftanbindung
- 16, 17: Bolzennabe
- 18, 19: Nabenanbindung
- 20: Ausnehmung
- 21, 22: Kontaktbereich
- 23: Kolbenachse
- 24: Ausnehmung
- 25: Kragen

## Patentansprüche

1. Zweiteiliger Kolben (1) für einen Verbrennungsmotor,
- bestehend aus einem Oberteil (2) und einem damit verbundenen Unterteil (3),
- mit einem vom Oberteil (2) gebildeten Kolbenboden (4) und einer radial außen an den Kolbenboden (4) angeformten Ringpartie (6),
- mit einem radial außen und nahe dem Kolbenboden (4) angeordneten, umlaufenden, geschlossenen Kühlkanal (9),
- wobei der kolbenbodenzugewandte, obere Bereich des Kühlkanals (4) ausschließlich vom Oberteil (2) begrenzt ist,
- wobei der Kühlkanal (4) auf seiner Unterseite von einer Kühlkanalabdeckung (10) verschlossen ist, die Teil des Unterteils (3) ist,
- mit 2 über je eine Schaftanbindung (14, 15) mit der Kühlkanalabdeckung (10) verbundene und einander gegenüberliegende Schaftelemente (12,13),
- mit 2 über je eine Nabenanbindung (18, 19) mit der Kühlkanalabdeckung (10) verbundene, einander gegenüberliegende Bolzennaben (16,17), die die Schaftelemente (12,13) miteinander verbinden,
- wobei über den Umfang des Kolben (1) betrachtet die Schaftanbindungen (14,15) lückenlos in die Nabenanbindungen (18,19) übergehen,
- und mit im Bereich der Schaftelemente (12, 13) umlaufenden Ausnehmungen (20), die kolbenbodenseitig von der Kühlkanalabdeckung (10) und schaftseitig von den Schaftanbindungen (14, 15) begrenzt sind, wobei die Schaftanbindungen (14, 15) kolbenbodenseitig in den radial inneren Bereich der Kühlkanalabdeckung (10) und schaftseitig in den oberen Bereichen der Schaftelemente (12, 13) einstückig übergehen,
**gekennzeichnet durch**
einen kolbenbodenseitig, radial außen an die Kühlkanalabdeckung (10) angeformten, nach oben gerichteten Kragen (25), in den radial außen eine Nut (8) zur Aufnahme eines Ölabstreifrings eingeformt ist..

2. Kolben (1) nach Anspruch 1, **gekennzeichnet durch** im Bereich der Nabenanbindungen (18, 19) umlaufende, im Schnitt kreissegmentförmige Ausnehmungen (24), die stetig in die im Bereich der Schaftelemente (12, 13) angeordneten Ausnehmungen (20) übergehen.

3. Kolben (1) nach Anspruch 1 oder 2, **dadurch gekennzeichnet, dass** die Schaftanbindungen (14, 15) im Bereich der Schaftelemente (12, 13) zumindest näherungsweise kegelstumpfförmig ausgebildet sind und in diesen Bereichen mit der Kolbenachse (23) einen Winkel α von näherungsweise 45° bilden.

4. Kolben (1) nach einem der Ansprüche 1 bis 3, **dadurch gekennzeichnet, dass** die maximale axiale Abmessung "h" der Ausnehmungen (20) zwischen der Oberseite der Schaftelemente (12, 13) und der Unterseite der Ringpartie (6) näherungsweise der Abmessung zwischen der Unterseite der Ringpartie (6) und der Oberfläche des Kolbenbodens (4) entspricht.

## Claims

1. A two-piece piston (1) for an internal combustion engine,
- comprising a top part (2) and a bottom part (3) connected thereto,
- having a piston head (4) formed from the top part (2) and an annular part (6) molded onto the piston head (4) radially to the outside,
- having a circumferential closed cooling channel (9) arranged radially to the outside and near the piston head (4),
- wherein the upper region of the cooling channel (4) facing the piston head is delimited exclusively by the upper part (2),
- wherein the cooling channel (4) is sealed on its bottom by a cooling channel cover (10) that is part of the bottom part (3),
- having two mutually opposing shaft elements (12, 13) that are connected to the cooling channel cover (10) via one shaft connector (14, 15) each,
- having 2 mutually opposing pin bosses (16, 17) that connect the shaft elements (12, 13) to one another and that are connected to the cooling channel cover (10) via one boss connector (18, 19) each,
- wherein, seen over the circumference of the piston (1), the shaft connectors (14, 15) transition uninterruptedly into the boss connectors (18, 19),
- and having recesses (20), running circumferentially in the region of the shaft elements (12, 13), that are delimited on the piston head side by the cooling channel cover (10) and on the shaft side by the shaft connectors (14, 15), wherein the shaft connectors (14, 15) on the piston head side transition integrally into the radially inner region of the cooling channel cover (10) and on the shaft side into the upper regions of the shaft elements (12, 13),
**characterized by**
an upward oriented collar (25) molded to the cooling channel cover (10) on the piston head side and radially to the outside and in which a groove (8) is molded radially to the outside for receiving an oil control ring.

2. The piston (1) according to claim 1, **characterized by** recesses (24) that are circumferential in the region of the boss connectors (18, 19) and that have a cross-section that is the segment of a circle and that transition continuously to the recesses (20) arranged in the region of the shaft elements (12, 13).

3. The piston (1) according to claim 1 or 2, **characterized in that** the shaft connectors (14, 15) in the region of the shaft elements (12, 13) are embodied at least approximately in the shape of a truncated cone and with the piston axis (23) form an angle of approximately 45°angle in these regions.

4. The piston (1) according to any of claims 1 through 3, **characterized in that** the maximum axial dimension "h" of the recesses (20) between the top side of the shaft elements (12, 13) and the bottom side of the annular part (6) is approximately equal to the dimension between the bottom side of the annular part (6) and the surface of the piston head (4).

## Revendications

1. Piston en deux parties (1) destiné à un moteur à combustion interne,
- constitué d'une partie supérieure (2) et d'une partie inférieure (3) reliée avec cette première,
- avec un fond de piston (4) formé par la partie supérieure (2) et une partie annulaire (6) faisant corps avec le fond de piston (4) radialement vers l'extérieur,
- avec un canal de refroidissement (9) fermé, circonférentiel, disposé radialement vers l'extérieur et proche du fond de piston (4),
- où la région supérieure du canal de refroidissement (4) orientée vers le fond de piston est limitée exclusivement par la partie supérieure (2),
- où le canal de refroidissement (4) est fermé au niveau de son côté inférieur par un couvercle de canal de refroidissement (10), qui fait partie de la partie inférieure (3),
- avec 2 éléments de tige (12, 13) reliés par le biais d'une fixation de tige (14, 15) respective avec le couvercle de canal de refroidissement (10) et situés l'un en face de l'autre,
- avec 2 bossages d'axe (16, 17) qui relient les éléments de tige (12, 13) ensemble, situés l'un en face de l'autre, reliés par le biais d'une liaison d'axe (18, 19) respective avec le couvercle de canal de refroidissement (10),
- où, vu par dessus la périphérie du piston (1), les fixations de tige (14, 15) passent sans laisser d'espace dans les liaisons d'axe (18, 19),
- et avec, dans la région des éléments de tige (12, 13), des cavités (20) périphériques qui sont limitées du côté du fond de piston par le couvercle de canal de refroidissement (10) et du côté de la tige par les fixations de tige (14, 15), où les fixations de tige (14, 15) passent unitairement du côté du fond de piston dans la région radiale intérieure du couvercle de canal de refroidissement (10) et du côté de la tige, dans les régions supérieures des éléments de tige (12, 13),
**caractérisé par**
du côté du fond de piston, une collerette (25) faisant corps avec le couvercle de canal de refroidissement (10) radialement vers l'extérieur, orientée vers le haut, dans laquelle une rainure (8) est formée radialement vers l'extérieur pour l'admission d'un segment racleur d'huile.

2. Piston (1) selon la revendication 1, **caractérisé par,** dans la région des liaisons d'axes (18, 19), des cavités (24) périphériques, en coupe en forme de segments circulaires, qui passent régulièrement dans les cavités (20) disposées dans la région des éléments de tige (12, 13).

3. Piston (1) selon la revendication 1 ou 2, **caractérisé en ce que** les fixations de tige (14, 15) dans la région des éléments de tige (12, 13) sont au moins à peu près en forme de cône tronqué et forment dans ces régions un angle α d'à peu près 45 ° avec l'axe de piston (23).

4. Piston (1) selon l'une des revendications 1 à 3, **caractérisé en ce que** la dimension axiale maximale « h » des cavités (20) entre la face supérieure des éléments de tige (12, 13) et la face inférieure de la partie annulaire (6) correspond à peu près à la dimension entre la face innférieure de la partie annulaire (6) et la surface du fond de piston (4).
